# EUROPÄISCHE PATENTSCHRIFT

(11) **EP 1 348 789 B1**
(45) Veröffentlichungstag und Bekanntmachung des Hinweises auf die Patenterteilung: **24.02.2010**
(21) Anmeldenummer: 03006792.0
(22) Anmeldetag: 26.03.2003
(51) Int. Cl.: D04B 21/06

(54) **Fahne aus einem textilen Flächengebilde**
Flag made of a textile stucture
Drapeau d'une structure textile

(30) Priorität: 28.03.2002 DE 10214269
(43) Veröffentlichungstag der Anmeldung: 01.10.2003
(73) Patentinhaber: Fahnenfleck GmbH & Co. KG, 25421 Pinneberg (DE); Mattes & Ammann GmbH & Co. KG, 72436 Messstetten (Tieringen) (DE)
(72) Erfinder: Geitel, Stephan, 14193 Berlin (DE)
(74) Vertreter: Raffay & Fleck

(56) Entgegenhaltungen:
- EP-A- 0 415 512
- EP-A- 0 798 688
- EP-A- 0 900 867
- EP-A- 1 172 785
- DE-A1- 10 012 614
- US-A- 3 749 139
- US-A- 4 037 340
- US-A- 5 168 729
- PATENT ABSTRACTS OF JAPAN vol. 014, no. 030 (C-678), 19. Januar 1990 (1990-01-19) & JP 01 266239 A (TAKASHI SHIGEMI), 24. Oktober 1989 (1989-10-24)
- ANONYMOUS: "Tapisserie" INTERNET ARTICLE, [Online] Retrieved from the Internet: URL:http://de.wikipedia.org/wiki/Bildteppi ch> [retrieved on 2005-08-24]
- WEBER, K. P.: "Die Wirkerei und Strickerei" 1981, MELLIAND * page 82 - page 87 *

## Beschreibung

Die vorliegende Erfindung betrifft die Verwendung eines textilen Flächengebildes als Fahne und eine Fahne aus solch einem Flächengebilde.

Fahnen aus textilen Flächengebilden sind in vielerlei Ausgestaltungen bekannt, wobei hier nur beispielhaft die Nationalfahnen der jeweiligen Staaten, Fahnen von Ländern oder Kommunen, Fahnen von entsprechenden Industrieunternehmen oder auch die Fahnen von Vereinen oder sonstigen Organisationen zu nennen sind.

Um diese Vielfalt von Fahnen herzustellen, wird ein entsprechendes Flächengebilde mit dem jeweiligen Muster bedruckt. Abhängig von der jeweils angewandten Drucktechnologie, sei es Flachdruck oder Rotationsdruck, muß hierfür mindestens eine planare oder zylindrische Druckschablone angefertigt werden, was zunächst erhebliche Kosten verursacht. Desweiteren muß das jeweils mit dem Muster zu bedruckende Flächengebilde gewaschen, getrocknete und anschließend fixiert werden, bevor es dem eigentlichen Druckvorgang vorgelegt wird. Nach dem Bedrucken des textilen Flächengebildes muß der Druck durch Dämpfen fixiert und der nicht fixierte Farbstoff sowie die Druckverdickung ausgewaschen werden, woran sich ein erneutes Trocknen und Glätten auf einem entsprechenden Spannrahmen anschließt. Erst hiernach kann die Konfektionierung der Fahne erfolgen.

Die zuvor wiedergegebene kurze Beschreibung der für die Herstellung von Fahnen erforderlichen Arbeitsschritte machen deutlich, dass hierfür erhebliche Kosten anfallen und des Weiteren wegen der Vielfalt der einzelnen Verfahrensschritte auch erhebliche Fehlermöglichkeiten gegeben sind.

Des Weiteren ist es aus der DE 10 01 26 14 A1 eine Fahne aus flächigem Gewebe oder Gestrick bekannt, bei der mindestens ein Lichtleiter in das Gewebe bzw. das Gestrick eingearbeitet ist.

Der vorliegenden Erfindung liegt die Aufgabe zugrunde, eine Fahne zur Verfügung zu stellen, deren Herstellung erheblich vereinfacht ist.

Diese Aufgabe wird erfindungsgemäß durch die Verwendung eines textilen Flächengebildes als Fahne mit den Merkmalen des Patentanspruchs 1 und durch eine Fahne mit den kennzeichnenden Merkmalen des Patentanspruchs 3 gelöst.

Die erfindungsgemäße Fahne besteht, wie die bekannte Fahne, aus einem entsprechenden textilen Flächengebilde, wobei in und/oder auf dem Flächengebilde ein Muster vorgesehen ist, das sich farblich von der Farbe des Flächengebildes oder von hierzu benachbarten Bereichen abhebt. Die zuvor verwendete Formulierung bedeutet, dass das diesbezügliche Muster sowohl auf dem Flächengebilde selbst angeordnet werden kann, so dass es entsprechend über die Oberfläche des Flächengebilde hinausragt, als auch dass das Muster in der Ebene des Flächengebildes angeordnet ist, so dass sich die Oberfläche des Musters in der Ebene des Flächengebildes befindet und sich von daher auch nicht abhebt, wobei in jedem Fall jedoch zwischen dem Flächengebilde bzw. den benachbarten Bereichen der Fahne und dem Muster eine farbliche Differenz besteht. Bei der erfindungsgemäßen Fahne ist dieses Muster ausschließlich durch Weben, Wirken, Nähwirken, Stricken oder durch Legen gleichzeitig mit der Herstellung des Flächengebildes erstellt, so daß dementsprechend nach der Herstellung des diesbezüglichen Flächengebildes eine fertige Fahne vorliegt, die nur noch ggf. konfektioniert werden muß.

Der in der vorliegenden Anmeldung verwendete Begriff Fahne deckt selbstverständlich auch fahnenartig gemusterte Flächengebilde, Wimpel, Standarten, Flaggen, fahnenartige Wandbehänge, Banner sowie grafisch gestaltete textile Werbeträger o.dgl. ab.

Bedingt dadurch, daß die erfindungsgemäße Fahne bereits während der Herstellung des eigentlichen textilen Flächengebildes mit dem entsprechenden, farblich hiervon abgesetzten Muster versehen wird, resultieren wesentliche Vorteile, die der erfindungsgemäßen Fahne zuzurechnen sind. So weist die erfindungsgemäße Fahne wesentlich weniger Fehler auf, was darauf zurückgeführt wird, daß die Herstellung der erfindungsgemäßen Fahne im Vergleich zu einer herkömmlich hergestellten bedruckten Fahne erheblich vereinfacht ist und sich auf einen einzigen Herstellungsschritt beschränkt, während für die Herstellung der herkömmlich bedruckten Fahne eine Reihe von Bearbeitungsschritten erforderlich ist, mit der Gefahr, daß hier jeweils Fehler entstehen, so daß herkömmlich hergestellte Fahnen eine wesentlich höhere Fehlerhäufigkeit zeigen. Bedingt dadurch, daß herkömmliche bedruckte Fahnen eine Vielzahl von Bearbeitungsschritten durchlaufen müssen, die teilweise auch zu einer Materialschädigung führen können, besitzt die erfindungsgemäße Fahne im Vergleich zu der herkömmlich bedruckten Fahne bei Verwendung von identischen Ausgangsmaterialien für das Flächengebilde eine teilweise erheblich höhere Festigkeit, die sich insbesondere dann auch in einer entsprechend längeren Gebrauchszeit der erfindungsgemäßen Fahne, insbesondere auch unter extremen Witterungsbedingungen, ausdrückt. Darüber hinaus ist die erfindungsgemäße Fahne auch wesentlich preiswerter herstellbar, was nicht nur dadurch erklärt wird, daß hierbei das Herstellungsverfahren, wie vorstehend beschrieben, auf einen einzigen Herstellungsschritt beschränkt wird, sondern auch dadurch begründet ist, daß umweltbeeinflussende Faktoren, wie zum Beispiel Wasser-und Energieverbrauch, bei der Herstellung der erfindungsgemäßen Fahne minimiert werden.

Der bei der erfindungsgemäßen Fahne verwendete Begriff Muster soll ein einzelnes, einfarbiges Muster, eine Vielzahl von einfarbigen Mustern, ein einzelnes mehrfarbiges Muster sowie eine Vielzahl von mehrfarbigen Mustern abdecken. Desweiteren wird im vorliegenden Text der Begriff Farbe auch für weiße, d.h. somit auch für ungefärbte Garne verwendet.

Bei einer ersten Ausführungsform der erfindungsgemäßen Fahne besteht diese aus einem textilen Flächengebilde, bei dem das Muster aus gefärbten Garnen gleichzeitig mit der Herstellung des Flächengebildes erstellt ist. Hierbei werden diese Garne vor dem Wirken gefärbt, so daß dementsprechend gefärbte Garne während der Herstellung des Flächengebildes zur Erstellung des Musters zugeführt werden.

Bezüglich des Materials, aus dem die erfindungsgemäße Fahne besteht, ist grundsätzlich festzuhalten, daß hierfür jedes Material verwendet werden kann, so insbesondere eine Naturfaser, eine modifizierte Naturfaser und/oder eine Synthesefaser, wobei vorzugsweise die erfindungsgemäße Fahne aus Synthesefasern und insbesondere aus multifilen Synthesefasern besteht. Hierbei deckt der Begriff Synthesefasern alle an sich bekannten synthetischen Fasersubstrate ab, wobei jedoch insbesondere Polyesterfaser (Polyethylenterephthalatfasern), Polyamid6-Fasern, Polyamid6.6-Fasern und/oder Polyalkylenfasern, insbesondere Polyethylen-Fasern und PolypropylenFasern, zur Herstellung der erfindungsgemäßen Fahne eingesetzt werden.

Um eine farbig sehr brillant gemusterte Ausgestaltung der erfindungsgemäßen Fahne zur Verfügung zu stellen, sieht eine Weiterbildung der erfindungsgemäßen Fahne vor, daß hierbei das Muster aus solchen Synthesefasern, insbesondere aus solchen multifilen Synthesefasern und vorzugsweise auch aus solchen multifilen Polyesterfasern, besteht, die nach einem Ausziehfärbeverfahren gefärbt sind. Hierbei sind die Synthesefasern dann über ihren Querschnitt gesehen durchgefärbt, so daß die hieraus erstellten farbigen Muster in der Fahne im Vergleich zu den bedruckten Mustern bei herkömmlichen Fahnen erheblich verbesserte Echtheiten, insbesondere auch Reib-, Naß- und Lichtechtheiten, aufweisen, was im Gebrauch der erfindungsgemäßen Fahne dazu führt, daß diese wesentlich länger ihr ansprechendes Aussehen bewahrt.

Eine andere, besonders haltbare und extrem strapazierbare Ausgestaltung der erfindungsgemäßen Fahne sieht vor, daß hierbei das Muster aus solchen Synthesefasern, insbesondere aus solchen multifilen Synthesefasern und vorzugsweise aus solchen multifilen Polyesterfasern, besteht, die nach einem Spinndüsenfärbeverfahren gefärbt sind. Hierbei sind somit innerhalb einer jeden Einzelfaser Farbpigmente vorhanden, die bei der Herstellung der Synthesefasern der Schmelze zugesetzt und somit eingesponnen sind, so daß sich eine derartige Ausgestaltung der erfindungsgemäßen Fahne durch eine maximale Lichtechtheit und desweiteren durch besonders gute Farbechtheiten, so insbesondere Naßechtheiten und Heißlichtechtheiten, auszeichnet.

Eine besonders geeignete Ausführungsform der erfindungsgemäßen Fahne weist ein rechteckiges und insbesondere ein einfarbiges Muster auf, wobei vorzugsweise mindestens eine Kante und somit auch die hierzu gegenüberliegende Kante des Musters parallel zum Fahnenrand der rechteckigen Fahne ausgerichtet sind. Hierbei handelt es sich insbesondere um solche Fahnen, die als Muster parallel verlaufende Streifen in identischen oder unterschiedlichen Farbstellungen aufweisen, wie dies beispielsweise auf die Nationalfahnen von Ägypten, Argentinien, Belgien, Bolivien, Deutschland, Dänemark, Frankreich, Irland, Island, Italien, Luxemburg, Österreich, Norwegen, Peru, Polen, Spanien, und/oder Thailand, zutrifft.

Bei einer bevorzugten Weiterbildung der zuvor beschriebenen Fahnen, die ein rechteckiges und insbesondere ein einfarbiges Muster bzw. eine Vielzahl von rechteckigen und insbesondere einfarbige Muster, aufweist, ist dieses einfarbige Muster, das sich in seiner Farbe von der Farbe des übrigen textilen Flächengebildes im unmittelbar hieran angrenzenden Bereich oder das sich in seiner Farbe von benachbarten Mustern unterscheidet, in das textile Flächengebilde eingewebt.

Die erfindungsgemäße Fahne sieht vor, daß hierbei die Fahne aus einem gewirkten Flächengebilde besteht, wobei das das Muster ausbildende Garnsystem eine andere Farbe aufweist als das Garnsystem, das das übrige Flächengebilde bzw. die hierzu benachbarten Bereiche ausmacht. Mit anderen Worten ist hierbei somit das Muster, wie auch bei den zuvor beschriebenen Ausführungsformen, farblich von den an das Muster angrenzenden Bereichen des übrigen Flächengebildes abgehoben.

Die erfindungsgemäße Fahne, die sich insbesondere durch die hohe Strapazierfähigkeit beim Gebrauch des die Fahne bildenden Flächengebildes auszeichnet, sieht vor, daß hierbei die Fahne aus einem flachgewirkten und insbesondere aus einer zwei- bis vierschienigen und vorzugsweise dreischienigen Kettenwirkware besteht.

Wird die erfindungsgemäße Fahne aus einer dreischienigen Kettenwirkware erstellt, so bestehen mehrere Möglichkeiten, hierfür bevorzugte Bindungen auszuwählen, wie dies nachfolgend ausführlich erläutert ist.

So sehen diese Möglichkeiten bezüglich Ausführungsformen der Bindung zunächst vor, daß hierbei die dreischienig kettengewirkte Fahne eine Bindung mit der Bezeichnung Satin geschlossen - Trikot geschlossen, gegenlegig - Franse offen, gegenlegig oder eine Bindung mit der Bezeichnung Schuß unter 2 - Trikot geschlossen, gegenlegig - Franse offen, gegenlegig oder eine Bindung mit der Bezeichnung Samt geschlossen - Trikot geschlossen, gegenlegig - Franse offen, gegenlegig - oder eine Bindung mit der Bezeichnung Trikot geschlossen, - Trikot geschlossen, gegenlegig - Franse offen, gegenlegig -, besitzt, wobei die zuvor aufgeführten grundsätzlichen Bindungen desweiteren noch im Farbübergangsbereich zwischen zwei aneinanderstoßenden Mustern bzw. im Farbübergangsbereich zwischen der Grundfarbe des Flächengebildes und dem hierin eingearbeiteten Muster durch Variation des Fadeneinzuges und der Anfangsstellungen der Legeschienen dahingehend variiert werden können, daß die im Farbübergangsbereich unmittelbar aneinanderstoßenden unterschiedlichen Farben eine mehr oder weniger scharfe Trennung erfahren. Hierunter ist zu verstehen, daß insbesondere durch Abstimmung von Bindung, Fadeneinzug der drei Schienen (Legebarren) und/oder der Anfangsstellung der drei Legeschienen die jeweilige Kontur dieses Farbübergangsbereiches variiert werden kann, so daß die farblich unterschiedlichen und das Muster bzw. die Grundfarbe der Fahne ausbildenden Garne eine scharfe Trennlinie zwischen den aneinanderstoßenden Bereichen von Muster und Muster oder von Muster und Grundfarbe des die Fahne bildenden kettengewirkten Flächengebildes bestimmen.

Eine akzeptable Konturenschärfe im Farbenübergangsbereich wird bei einem dreischienigen kettengewirkten Flächengebildes mit der Bindung Satin geschlossen - Trikot geschlossen, gegenlegig - Franse offen, gegenlegig dann erreicht, wenn diese Kettenwirkware im Farbübergangsbereich zwischen zwei aneinanderstoßenden Mustern bzw. im Farbübergangsbereich zwischen Grundfarbe und Muster einen
Fadeneinzug aufweist, der
- für die erste Schiene L1 drei Nadeln mit dem Garn der ersten Farbe und hierauf folgend zwei Nadeln mit dem Garn der zweiten Farbe,
- für die zweite Schiene L2 eine Nadeln mit dem Garn der ersten Farbe und hierauf folgend vier Nadeln mit dem Garn der zweiten Farbe und
- für die dritte Schiene L3 eine Nadeln mit dem Garn der ersten Farbe und hierauf folgend vier Nadeln mit dem Garn der zweiten Farbe vorsieht, oder einen
Fadeneinzug aufweist, der
- für die erste Schiene L1 zwei Nadeln mit dem Garn der ersten Farbe, hierauf folgend eine nicht belegte Nadel und darauf folgend zwei Nadeln mit dem Garn der zweiten Farbe,
- für die zweite Schiene L2 eine Nadel mit dem Garn der ersten Farbe und hierauf folgend vier Nadeln mit dem Garn der zweiten Farbe und
- für die dritte Schiene L3 eine Nadel mit dem Garn der ersten Farbe und hierauf folgend vier Nadeln mit dem Garn der zweiten Farbe vorsieht, oder einen
Fadeneinzug aufweist, der
- für die erste Schiene L1 eine Nadel mit dem Garn der ersten Farbe, hierauf folgend zwei nicht belegte Nadeln und darauf folgend zwei Nadeln mit dem Garn der zweiten Farbe,
- für die zweite Schiene L2 eine Nadel mit dem Garn der ersten Farbe und hierauf folgend vier Nadeln mit dem Garn der zweiten Farbe und
- für die dritte Schiene L3 eine Nadel mit dem Garn der ersten Farbe und hierauf folgend vier Nadeln mit dem Garn der zweiten Farbe vorsieht, oder einen
Fadeneinzug aufweist, der
- für die erste Schiene L1 zwei Nadeln mit dem Garn der ersten Farbe und hierauf folgend drei Nadeln mit dem Garn der zweiten Farbe,
- für die zweite Schiene L2 eine Nadel mit dem Garn der ersten Farbe und hierauf folgend vier Nadeln mit dem Garn der zweiten Farbe und
- für die dritte Schiene L3 eine Nadel mit dem Garn der ersten Farbe und hierauf folgend vier Nadeln mit dem Garn der zweiten Farbe vorsieht, oder einen
Fadeneinzug aufweist, der
- für die erste Schiene L1 zwei Nadeln mit dem Garn der ersten Farbe und hierauf folgend drei Nadeln mit dem Garn der zweiten Farbe,
- für die zweite Schiene L2 eine Nadel mit zwei Garnen der ersten Farbe und hierauf folgend eine Nadel mit zwei Garnen der zweiten Farbe und hierauf folgend drei Nadeln mit dem Garn der zweiten Farbe und
- für die dritte Schiene L3 eine Nadel mit dem Garn der ersten Farbe und hierauf folgend vier Nadeln mit dem Garn der zweiten Farbe vorsieht, oder einen
Fadeneinzug aufweist, der
- für die erste Schiene L1 eine Nadel mit dem Garn der ersten Farbe, hierauf folgend zwei mit einem weißen Garn belegte Nadeln und hierauf folgend zwei Nadeln mit dem Garn der zweiten Farbe,
- für die zweite Schiene L2 eine Nadel mit dem Garn der ersten Farbe und hierauf folgend vier Nadeln mit dem Garn der zweiten Farbe und
- für die dritte Schiene L3 eine Nadel mit dem Garn der ersten Farbe und hierauf folgend vier Nadeln mit dem Garn der zweiten Farbe vorsieht.

Wird bei der zuvor aufgeführten Bindung und den dort beschriebenen unterschiedlichen Fadeneinzügen jeweils die Anfangsstellung der Legeschiene L1 auf 1 nach 0, jeweils die Anfangsstellung der Legeschiene L2 auf 1 nach 2 und jeweils die Anfangsstellung der Legeschiene L3 auf 0 nach 1 ausgewählt, so verbessert sich hierdurch noch zusätzlich die Konturenschärfe im Farbübergangsbereich, so daß dementsprechend eine so dreischienig kettengewirkte Fahne auch schon aus einem relativ kurzen Betrachtungsabstand von einem halben Meter bis etwa zwei Meter von einer einwandfrei bedruckten Fahne von der Konturenschärfe her nicht zu unterscheiden ist.

Ebenso wird eine akzeptable Konturenschärfe im Farbenübergangsbereich bei einem dreischienigen kettengewirkten Flächengebildes mit der Bindung - Schuß unter 2 - Trikot geschlossen (oder Trikot geschlossen - Schuß unter 2), gegenlegig - Franse offen, gegenlegig dann erreicht, wenn diese Kettenwirkware im Farbübergangsbereich zwischen zwei aneinanderstoßenden Mustern bzw. im Farbübergangsbereich zwischen Grundfarbe und Muster einen Fadeneinzug aufweist, der
- für die erste Schiene L1 drei Nadeln mit dem Garn der ersten Farbe und hierauf folgend eine Nadel mit dem Garn der zweiten Farbe,
- für die zweite Schiene L2 zwei Nadeln mit dem Garn der ersten Farbe und hierauf folgend zwei Nadeln mit dem Garn der zweiten Farbe und
- für die dritte Schiene L3 drei Nadeln mit dem Garn der ersten Farbe und hierauf folgend eine Nadel mit dem Garn der zweiten Farbe vorsieht, oder
einen Fadeneinzug aufweist, der
- für die erste Schiene L1 zwei Nadeln mit dem Garn der ersten Farbe und hierauf folgend zwei Nadeln mit dem Garn der zweiten Farbe,
- für die zweite Schiene L2 drei Nadeln mit dem Garn der ersten Farbe und hierauf folgend eine Nadel mit dem Garn der zweiten Farbe und
- für die dritte Schiene L3 drei Nadeln mit dem Garn der ersten Farbe und hierauf folgend eine Nadel mit dem Garn der zweiten Farbe vorsieht, oder
wobei in diesen speziellen Fällen dann vorzugsweise eine Anfangsstellung der Legeschiene L1 auf 0 nach 0, jeweils die Anfangsstellung der Legeschiene L2 auf 1 nach 2 und jeweils die Anfangsstellung der Legeschiene L3 auf 0 nach 1 und beim zweiten zuvor beschriebenen Fadeneinzug die Anfangsstellung der Legeschiene L1 auf 1 nach 2, die Anfangsstellung der Legeschiene L2 auf 0 nach 0 und die Anfangsstellung der Legeschiene L3 auf 0 nach 1 ausgewählt werden.

Ebenso ergibt sich eine zufriedenstellende bis gute Konturenschärfe im Farbenübergangsbereich bei einem dreischienigen kettengewirkten Flächengebildes mit der Bindung - Samt geschlossen - Trikot geschlossen, gegenlegig - Franse offen, gegenlegig - wenn diese Kettenwirkware im Farbübergangsbereich zwischen zwei aneinanderstoßenden Mustern bzw. im Farbübergangsbereich zwischen Grundfarbe und Muster einen Fadeneinzug aufweist, der
- für die erste Schiene L1 zwei Nadeln mit dem Garn der ersten Farbe, hierauf folgend zwei nicht belegte Nadeln und hieran anschließend zwei Nadeln mit dem Garn der zweiten Farbe,
- für die zweite Schiene L2 zwei Nadeln mit dem Garn der ersten Farbe und hierauf folgend vier Nadeln mit dem Garn der zweiten Farbe und
- für die dritte Schiene L3 drei Nadeln mit dem Garn der ersten Farbe, hierauf folgend drei Nadel mit dem Garn der zweiten Farbe vorsieht oder einen
Fadeneinzug aufweist, der
- für die erste Schiene L1 drei Nadeln mit dem Garn der ersten Farbe und hierauf folgend drei Nadeln mit dem Garn der zweiten Farbe,
- für die zweite Schiene L2 zwei Nadeln mit dem Garn der ersten Farbe und hierauf folgend vier Nadeln mit dem Garn der zweiten Farbe und
- für die dritte Schiene L3 drei Nadeln mit dem Garn der ersten Farbe und hierauf folgend drei Nadeln mit dem Garn der zweiten Farbe oder einen
Fadeneinzug aufweist, der ,
- für die erste Schiene L1 zwei Nadeln mit dem Garn der ersten Farbe, hierauf folgend eine nicht belegte Nadel und hieran anschließend drei Nadeln mit dem Garn der zweiten Farbe,
- für die zweite Schiene L2 zwei Nadeln mit dem Garn der ersten Farbe und hierauf folgend vier Nadeln mit dem Garn der zweiten Farbe und
- für die dritte Schiene L3 drei Nadeln mit dem Garn der ersten Farbe und hierauf folgend drei Nadel mit dem Garn der zweiten Farbe vorsieht oder einen
Fadeneinzug aufweist, der
- für die erste Schiene L1 eine Nadel mit dem Garn der ersten Farbe, hierauf folgend drei nicht belegte Nadeln und hieran anschließend zwei Nadeln mit dem Garn der zweiten Farbe,
- für die zweite Schiene L2 zwei Nadeln mit dem Garn der ersten Farbe und hierauf folgend vier Nadeln mit dem Garn der zweiten Farbe und
- für die dritte Schiene L3 drei Nadeln mit dem Garn der ersten Farbe und hierauf folgend drei Nadeln mit dem Garn der zweiten Farbe vorsieht oder einen
Fadeneinzug aufweist, der
- für die erste Schiene L1 eine Nadel mit dem Garn der ersten Farbe, hierauf folgend zwei Nadeln, jeweils mit den Garnen von beiden Farben, hierauf folgend drei Nadeln mit dem Garn der zweiten Farbe,
- für die zweite Schiene L2 zwei Nadeln mit dem Garn der ersten Farbe und hierauf folgend vier Nadeln mit dem Garn der zweiten Farbe und
- für die dritte Schiene L3 drei Nadeln mit dem Garn der ersten Farbe und hierauf folgend drei Nadeln mit dem Garn der zweiten Farbe vorsieht oder einen
Fadeneinzug aufweist, der
- für die erste Schiene L1 eine Nadel mit dem Garn der ersten Farbe, hierauf folgend zwei, mit weißem Garn belegte Nadeln und hierauf folgend zwei Nadeln mit dem Garn der zweiten Farbe,
- für die zweite Schiene L2 eine Nadel mit dem Garn der ersten Farbe und hierauf folgend vier Nadeln mit dem Garn der zweiten Farbe,
- für die dritte Schiene L3 zwei Nadeln mit dem Garn der ersten Farbe und hierauf folgend drei Nadeln mit dem Garn der zweiten Farbe vorsieht.

Wird zudem noch bei der zuvor beschriebenen Bindung und bei den vorstehend erwähnten sechs Fadeneinzugsmöglichkeiten jeweils eine Anfangsstellung der Legeschiene L1 auf 1 nach 0, jeweils eine Anfangsstellung der Legeschiene L2 auf 1 nach 2 und jeweils eine Anfangsstellung der Legeschiene L3 auf 0 nach 1 ausgewählt, so läßt sich hierdurch die Konturenschärfe noch weiter verbessern.

Eine besonders bevorzugte Ausführungsform der erfindungsgemäßen Fahne, die aus einem dreischienigen kettengewirkten Flächengebilde besteht, sieht hierbei vor, daß die Kettenwirkware im Farbübergangsbereich in einer Bindung mit der Bezeichnung - Trikot geschlossen, Trikot geschlossen, gegenlegig - Franse offen, gegenlegig - konstruiert ist, wobei vorzugsweise zwischen zwei aneinanderstoßenden Mustern mit jeweils einer unterschiedlichen Farbe oder zwischen einem farblich abgehobenen Muster und der Grundfarbe des Flächengebildes einen Fadeneinzug aufweist, der
- für die erste Schiene L1 zwei Nadeln mit dem Garn der ersten Farbe und hieran anschließend zwei Nadeln mit dem Garn der zweiten Farbe,
- für die zweite Schiene L2 zwei Nadeln mit dem Garn der ersten Farbe und hierauf folgend zwei Nadeln mit dem Garn der zweiten Farbe und
- für die dritte Schiene L3 drei Nadeln mit dem Garn der ersten Farbe und hierauf folgend eine Nadel mit dem Garn der zweiten Farbe, vorsieht, wobei
insbesondere im Fadeneinzug jeweils die Anfangsstellung der Legeschiene L1 auf 1 nach 0, jeweils die Anfangsstellung der Legeschiene L2 auf 1 nach 2 und jeweils die Anfangsstellung der Legeschiene L3 auf 0 nach 1 sind. Der besondere Vorzug dieser zuvor beschriebenen speziellen Ausführungsform der erfindungsgemäßen Fahne zeichnet sich nicht nur durch eine sehr hohe Konturenschärfe sondern auch durch eine hohe Festigkeit insbesondere im Farbübergangsbereich aus, so daß eine derart konstruierte Fahne die Vorteile eines hervorragenden ästhetischen Aussehens mit einer extrem langen Benutzungsdauer und Standzeit kombiniert.

Vorteilhafte Weiterbildungen der erfindungsgemäßen Fahne sind in den Unteransprüchen angegeben.

Desweiteren wird die erfindungsgemäße Fahne nachfolgend anhand von 15 weiteren Ausführungsbeispielen näher erläutert, wobei alle weiteren 15 Ausführungsbeispiele dreischienig kettengewirkte Fahnen betreffen.

Die nachfolgend im Detail beschriebenen Ausführungsbeispiele 1 bis 15, die alle dreischienig kettengewirkte Flächengebilde betreffen, wurden unter Verwendung jeweils eines roten, gelben und schwarzen gefärbten Polyestergarns der Type 50/24 dtex Z 450 PES tex. erstellt.

Die verwendete Maschine war ein Rechts / Links Labor - Kettenwirkautomat (KL 4) mit vier Grundlegebarren und Spitzennadeln. Die Arbeitsbreite betrug bei diesem Laborgerät 559 mm. Die Feinheit der Maschine war E 28 und die Anzahl der Nadeln pro Legebarre betrug 616 Nadeln. Die Mustereinrichtung war eine Musterkette, die auf einer Trommel angeordnet war. Die Musterkette bestand aus 48 Kettengliedern, die mit Verbindungsbolzen zu einer Endloskette verbunden waren. Zu jeder Legebarre gab es auf der Trommel eine Kettengliederspur. Die Ketten wurden anhand eines Kettensetzplanes, wie dieser zusammengefaßt für alle Ausführungsbeispiele angegeben ist, gesetzt. Die Ausrichtung der Ketten zueinander wird durch den Legeplan vorgegeben.

Das Kettmaterial war ein 50 / 24 Z 450 PES - Garn welches auf drei Teilkettbäumen zu 70 Fäden rot und 70 Fäden gelb geschärt und drei Teilkettbäumen zu 40 Fäden schwarz, 60 Fäden rot und 60 Fäden gelb geschärt waren. Die Schärlänge betrug 1500 m und die Schärbreite 11,7 cm.

Das Garn wurde desweiteren auf sechs Teilkettbäumen nach folgender Anordnung geschärt. Teilkettbäume 1 - 3: 70 Fäden rot, 70 Fäden gelb, Teilkettbäume 4 - 6: 40 Fäden schwarz, 60 Fäden rot, 40 Fäden gelb.

Die Kettbäume 1 - 3 wurden mittig zu den Lochnadelschienen ausgerichtet. Die Fäden des Kettbaumes 1 wurden über die Fadenwippe hinweg zu der Lochnadelschiene L1 abgezogen. Die Nadeln wurden in Abschlagstellung gefahren. Die Lochnadelschiene L1 wurde als erstes gemäß den angegebenen Einzugplänen eingezogen. Für den Vorgang zum Einziehen wurden die Zugfeder und die Schubstange der Lochnadelschiene L1 entfernt. Die Lochnadelschiene L1 wurde aus ihrer Führung genommen und in eine Schienenaufnahme gelegt. Der nächste Einrichtungsschritt bestand darin, die Fäden mit dem Einlesekamm in einer Fadenschar durch die Lochnadeln einzuziehen bzw. durchzuziehen, um sie hinter den Lochnadeln miteinander zu verknoten. Nach Abarbeiten des Einzugsplanes wurde die Lochnadelschiene L1 in ihre Führung zurückgehängt. Nachfolgend wurden erst die Lochnadelschiene L2 und dann die Lochnadelschiene L3 eingerichtet.

Als nächster Schritt wurden die Musterketten nach der Vorgabe des Kettensetzplan des jeweiligen Ausführungsbeispiels gesetzt.

Die Musterkette 01 wurde auf der Mustertrommel nach Ausrichtung zur Abschlagstellung befestigt. Es wurde die Zugfeder und Schubstange der Lochnadelschiene L1 eingefügt und mustergemäß eingearbeitet. Nach der Ausrichtung (Einschwungstellung, Lochnadelstellung zu den Spitzennadeln und Fadenspannung) der Lochnadelschiene L1 wurde die Zugfeder und die Schubstange der Lochnadelschiene L2 eingefügt und Lochnadelschiene L2 zu L1 eingestellt und eingearbeitet. Zuletzt wurde die Lochnadelschiene L3 eingesetzt, die Zugfeder und die Schubstange eingefügt und die Lochnadelschiene L3 zu L1 und L2 eingestellt und eingearbeitet. Das entsprechend gewirkte Muster wurde auf eine Steigdocke aufgewickelt.

Nachfolgend werden die einzelnen Angaben zu den jeweiligen Ausführungsbeispielen detailliert beschrieben, wobei jedes Muster eine Nennbreite von 22 Zoll bei einer Maschinenfeinheit von 28 E aufwies. Die nachfolgend grau oder schwarz abgebildeten Garne stellen unterschiedlich gefärbte Garne dar.

### Ausführungsbeispiel 1

Die Maschineneinstellungen für das Ausführungsbeispiel 1 sind in Tab. 1 der Einzugsplan in Tab. 2 und das Legungsbild mit Lochnadelstellung im Farbübergangsbereich in Fig. 2 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 2:

Die Maschineneinstellungen für das Ausführungsbeispiel 2 sind in Tab. 3, der Einzugsplan in Tab. 4 und das Legungsbild mit Lochnadelstellung im Farbübergangsbereich in Fig. 3 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 3:

Die Maschineneinstellungen für das Ausführungsbeispiel 3 sind in Tab. 5 der Einzugsplan in Tab. 6und das Legungsbild mit Lochnadelstellung im Farbübergangsbereich in Fig. 4 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 4:

Die Maschineneinstellungen für das Ausführungsbeispiel 4 sind in Tab. 7,er Einzugsplan in Tab. 8 und das Legungsbild mit Lochnadelstellung im Farbübergangsbereich in Fig. 5 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 5:

Die Maschineneinstellungen für das Ausführungsbeispiel 5 sind i Tab. 9, der Einzugsplan in Tab 10 und das Legungsbild mit Lochnadelstellung im Farbübergangsbereich in Fig. 6 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 6:

Die Maschineneinstellungen für das Ausführungsbeispiel 6 sind in Tab. 11, der Einzugsplan in Tab 12 und das Legungsbild mit Lochnadelstellung im Farbübergangsbereich in Fig. 7 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 7:

Die Maschineneinstellungen für das Ausführungsbeispiel 7sind in Tab. 13, der Einzugsplan in Tab 14 und das Legungsbild mit Lochnadelstellung im Farbübergangsbereich in Fig. 8 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe

### Ausführungsbeispiel 8:

Die Maschineneinstellungen für das Ausführungsbeispiel 8 sind in Tab. 15, der Einzugsplan in Tab 16 und das Legungsbild mit Lochnadelstellung im Farbübergangsbereich in Fig. 9 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 9:

Die Maschineneinstellungen für das Ausführungsbeispiel 9 sind in Tab. 17, der Einzugsplan in Tab 18 und das Legungsbild mit Lochnadelstellung im Farbübergangsbereich in Fig. 10 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe. Im Farbübergangsbereich traten sporadisch geringe Laufprobleme auf.

### Ausführungsbeispiel 10:

Die Maschineneinstellungen für das Ausführungsbeispiel 10 sind in Tab. 19, der Einzugsplan in Tab 20 und das Legungsbild mit Lochnadelstellung im Farbübergangsbereich in Fig. 11 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe. Im Farbübergangsbereich traten sporadisch geringe Laufprobleme auf.

### Ausführungsbeispiel 11

Die Maschineneinstellungen für das Ausführungsbeispiel 11 sind in Tab. 21, der Einzugsplan in Tab 22 und das Legungsbild mit Lochnadelstellung im Farbübergangsbereich in Fig. 12 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 12:

Die Maschineneinstellungen für das Ausführungsbeispiel 12 sind in Tab. 23, der Einzugsplan in Tab 24 und das Legungsbild mit Lochnadelstellung im Farbübergangsbereich in Fig. 13 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 13:

Die Maschineneinstellungen für das Ausführungsbeispiel 13 sind in Tab. 25, der Einzugsplan in Tab 26 und das Legungsbild mit Lochnadelstellung im Farbübergangsbereich in Fig. 14 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 14:

Die Maschineneinstellungen für das Ausführungsbeispiel 14 sind in Tab. 27, der Einzugsplan in Tab 28 und das Legungsbild mit Lochnadelstellung im Farbübergangsbereich in Fig. 15 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte eine zufriedenstellende Konturenschärfe.

### Ausführungsbeispiel 15:

Die Maschineneinstellungen für das Ausführungsbeispiel 15 sind in Tab. 29, der Einzugsplan in Tab 30 und das Legungsbild mit Lochnadelstellung im Farbübergangsbereich in Fig. 16 wiedergegeben.

### Beurteilung:

Die textile Fläche ließ sich in der Fadenzuführung sowie an der Arbeitsstelle ohne Probleme wirken und zeigte nach Fertigstellung auch kaum Einsprung oder die Neigung zum Rollen. Der Farbübergangsbereich zeigte die beste Konturenschärfe. Die Oberflächenstruktur war gleichmäßig, die Zugeigenschaften dieses Musters erfüllten bei weitem die gestellten Anforderungen.

## Patentansprüche

1. Verwendung eines flachgewirkten textilen Flächengebildes mit einem in und/oder auf dem Flächengebilde vorgesehenen, sich farblich von der Farbe des Flächengebildes abhebenden Muster, wobei das das Muster (3, 4) ausbildende Garnsystem eine andere Farbe aufweist als das Garnsystem, das das übrige Flächengebilde ausbildet, und das flachgewirkte textile Flächengebilde aus einer Kettenwirkware besteht und wobei das Muster gleichzeitig mit der Herstellung der Kettenwirkware erstellt ist, als Fahne.

2. Verwendung nach Anspruch 1, wobei das Flächengebilde aus einer dreischienigen Kettenwirkware (2) besteht.

3. Fahne aus einem flachgewirkten textilen Flächengebilde mit einem in und/oder auf dem Flächengebilde vorgesehenen, sich farblich von der Farbe des Flächengebildes abhebenden Muster, wobei das das Muster (3, 4) ausbildende Garnsystem eine andere Farbe aufweist als das Garnsystem, das das übrige Flächengebilde ausbildet und das flachgewirkte textile Flächengebilde aus einer Kettenwirkware besteht und wobei das Muster gleichzeitig mit der Herstellung der Kettenwirkware erstellt ist, **dadurch gekennzeichnet, daß** die Fahne (1) aus einer dreischienigen Kettenwirkware (2)
a) in einer ersten Bindung mit der Bezeichnung Satin geschlossen - Trikot geschlossen, gegenlegig - Franse offen, gegenlegig oder
b) in einer zweiten Bindung mit der Bezeichnung Schuß unter (2) - Trikot geschlossen, gegenlegig - Franse offen, gegenlegig oder
c) in einer dritten Bindung mit der Bezeichnung Samt geschlossen - Trikot geschlossen, gegenlegig - Franse offen, gegenlegig - oder
d) in einer vierten Bindung mit der Bezeichnung Trikot geschlossen - Trikot geschlossen, gegenlegig - Franse offen, gegenlegig -, besteht.

4. Fahne nach Anspruch 3, **dadurch gekennzeichnet, daß** die Kettenwirkware im Übergangsbereich zwischen zwei aneinanderstoßenden Mustern mit jeweils einer unterschiedlichen Farbe bei der ersten Bindung a) einen
ersten Fadeneinzug aufweist, der
• für die erste Schiene (L1) drei Nadeln mit dem Garn der ersten Farbe und hierauf folgend zwei Nadeln mit dem Garn der zweiten Farbe,
• für die zweite Schiene (L2) eine Nadel mit dem Garn der ersten Farbe und hierauf folgend vier Nadeln mit dem Garn der zweiten Farbe und
• für die dritte Schiene (L3) eine Nadel mit dem Garn der ersten Farbe und hierauf folgend vier Nadeln mit dem Garn der zweiten Farbe vorsieht, oder einen
zweiten Fadeneinzug aufweist, der
• für die erste Schiene (L1) zwei Nadeln mit dem Garn der ersten Farbe, hierauf folgend eine nicht belegte Nadel und darauf folgend zwei Nadeln mit dem Garn der zweiten Farbe,
• für die zweite Schiene(L2)eine Nadel mit dem Garn der ersten Farbe und hierauf folgend vier Nadeln mit dem Garn der zweiten Farbe und
• für die dritte Schiene (L3) eine Nadel mit dem Garn der ersten Farbe und hierauf folgend vier Nadeln mit dem Garn der zweiten Farbe vorsieht, oder einen
dritten Fadeneinzug aufweist, der
• für die erste Schiene (L1) eine Nadel mit dem Garn der ersten Farbe, hierauf folgend zwei nicht belegte Nadeln und darauf folgend zwei Nadeln mit dem Garn der zweiten Farbe,
• für die zweite Schiene (L2) eine Nadel mit dem Garn der ersten Farbe und hierauf folgend vier Nadeln mit dem Garn der zweiten Farbe und
• für die dritte Schiene (L3) eine Nadel mit dem Garn der ersten Farbe und hierauf folgend vier Nadeln mit dem Garn der zweiten Farbe vorsieht, oder einen
vierten Fadeneinzug aufweist, der
• für die erste Schiene (L1) zwei Nadeln mit dem Garn der ersten Farbe und hierauf folgend drei Nadeln mit dem Garn der zweiten Farbe,
• für die zweite Schiene (L2) eine Nadel mit dem Garn der ersten Farbe und hierauf folgend vier Nadeln mit dem Garn der zweiten Farbe und
• für die dritte Schiene(L3) eine Nadel mit dem Garn der ersten Farbe und hierauf folgend vier Nadeln mit dem Garn der zweiten Farbe vorsieht, oder einen
fünften Fadeneinzug aufweist, der
• für die erste Schiene (L1) zwei Nadeln mit dem Garn der ersten Farbe und hierauf folgend drei Nadeln mit dem Garn der zweiten Farbe,
• für die zweite Schiene (L2) eine Nadel mit zwei Garnen der ersten Farbe und hierauf folgend eine Nadel mit zwei Garnen der zweiten Farbe und hierauf folgend drei Nadeln mit dem Garn der zweiten Farbe und
• für die dritte Schiene (L3) eine Nadel mit dem Garn der ersten Farbe und hierauf folgend vier Nadeln mit dem Garn der zweiten Farbe vorsieht, oder einen
sechsten Fadeneinzug aufweist, der
• für die erste Schiene (L1) eine Nadel mit dem Garn der ersten Farbe, hierauf folgend zwei, mit einem weißen Garn belegte Nadeln und hierauf folgend zwei Nadeln mit dem Garn der zweiten Farbe,
• für die zweite Schiene (L2) eine Nadel mit dem Garn der ersten Farbe und hierauf folgend vier Nadeln mit dem Garn der zweiten Farbe,
• für die dritte Schiene (L3) eine Nadel mit dem Garn der ersten Farbe und hierauf folgend vier Nadeln mit dem Garn der zweiten Farbe vorsieht.

5. Fahne nach Anspruch 4, **dadurch gekennzeichnet, daß** im ersten bis sechsten Fadeneinzug jeweils die Anfangsstellung der Legeschiene (L1) auf 1 nach 0, jeweils die Anfangsstellung der Legeschiene (L2) auf 1 nach 2 und jeweils die Anfangsstellung der Legeschiene (L3) auf 0 nach 1 sind.

6. Fahne nach Anspruch 5, **dadurch gekennzeichnet, daß** die Kettenwirkware im Übergangsbereich zwischen zwei aneinanderstoßenden Mustern mit jeweils einer unterschiedlichen Farbe bei der zweiten Bindung b) einen
ersten Fadeneinzug aufweist, der
• für die erste Schiene (L1) drei Nadeln mit dem Garn der ersten Farbe und hierauf folgend eine Nadel mit dem Garn der zweiten Farbe,
• für die zweite Schiene (L2) zwei Nadeln mit dem Garn der ersten Farbe und hierauf folgend zwei Nadeln mit dem Garn der zweiten Farbe und
• für die dritte Schiene (L3) drei Nadeln mit dem Garn der ersten Farbe und hierauf folgend eine Nadel mit dem Garn der zweiten Farbe oder einen
zweiten Fadeneinzug aufweist, der
• für die erste Schiene (L1) zwei Nadeln mit dem Garn der ersten Farbe und hierauf folgend zwei Nadeln mit dem Garn der zweiten Farbe,
• für die zweite Schiene (L2) drei Nadeln mit dem Garn der ersten Farbe und hierauf folgend eine Nadel mit dem Garn der zweiten Farbe und
• für die dritte Schiene (L3) drei Nadeln mit dem Garn der ersten Farbe und hierauf folgend eine Nadel mit dem Garn der zweiten Farbe vorsieht.

7. Fahne nach Anspruch 5, **dadurch gekennzeichnet, daß** im ersten Fadeneinzug die Anfangsstellung der Legeschiene (L1) auf 0 nach 0, die Anfangsstellung der Legeschiene (L2) auf 1 nach 2 und die Anfangsstellung der Legeschiene (L3) auf 0 nach 1 und im zweiten Fadeneinzug die Anfangsstellung der Legeschiene (L1) auf 1 nach 2, die Anfangsstellung der Legeschiene (L2) auf 0 nach 0 und die Anfangsstellung der Legeschiene (L3) auf 0 nach 1 sind.

8. Fahne nach Anspruch 3, **dadurch gekennzeichnet, daß** die Kettenwirkware im Übergangsbereich zwischen zwei aneinanderstoßenden Mustern mit jeweils einer unterschiedlichen Farbe bei der dritten Bindung c) einen
ersten Fadeneinzug aufweist, der
• für die erste Schiene (L1) zwei Nadeln mit dem Garn der ersten Farbe, hierauf folgend zwei nicht belegte Nadeln und hieran anschließend zwei Nadeln mit dem Garn der zweiten Farbe,
• für die zweite Schiene (L2) zwei Nadeln mit dem Garn der ersten Farbe und hierauf folgend vier Nadeln mit dem Garn der zweiten Farbe und
• für die dritte Schiene (L3) drei Nadeln mit dem Garn der ersten Farbe, hierauf folgend drei Nadel mit dem Garn der zweiten Farbe vorsieht oder einen
zweiten Fadeneinzug aufweist, der
• für die erste Schiene (L1) drei Nadeln mit dem Garn der ersten Farbe und hierauf folgend drei Nadeln mit dem Garn der zweiten Farbe,
• für die zweite Schiene (L2) zwei Nadeln mit dem Garn der ersten Farbe und hierauf folgend vier Nadeln mit dem Garn der zweiten Farbe und
• für die dritte Schiene (L3) drei Nadeln mit dem Garn der ersten Farbe und hierauf folgend drei Nadeln mit dem Garn der zweiten Farbe oder einen
dritten Fadeneinzug aufweist, der
• für die erste Schiene (L1) zwei Nadeln mit dem Garn der ersten Farbe, hierauf folgend eine nicht belegte Nadel und hieran anschließend drei Nadeln mit dem Garn der zweiten Farbe,
• für die zweite Schiene (L2) zwei Nadeln mit dem Garn der ersten Farbe und hierauf folgend vier Nadeln mit dem Garn der zweiten Farbe und
• für die dritte Schiene (L3) drei Nadeln mit dem Garn der ersten Farbe und hierauf folgend drei Nadel mit dem Garn der zweiten Farbe vorsieht oder einen
vierten Fadeneinzug aufweist, der
• für die erste Schiene (L1) eine Nadel mit dem Garn der ersten Farbe, hierauf folgend drei nicht belegte Nadeln und hieran anschließend zwei Nadeln mit dem Garn der zweiten Farbe,
• für die zweite Schiene (L2) zwei Nadeln mit dem Garn der ersten Farbe und hierauf folgend vier Nadeln mit dem Garn der zweiten Farbe und
• für die dritte Schiene (L3) drei Nadeln mit dem Garn der ersten Farbe und hierauf folgend drei Nadeln mit dem Garn der zweiten Farbe vorsieht oder einen
fünften Fadeneinzug aufweist, der
• für die erste Schiene (L1) eine Nadel mit dem Garn der ersten Farbe, hierauf folgend zwei Nadeln, jeweils mit den Garnen von beiden Farben, hierauf folgend drei Nadeln mit dem Garn der zweiten Farbe,
• für die zweite Schiene (L2) zwei Nadeln mit dem Garn der ersten Farbe und hierauf folgend vier Nadeln mit dem Garn der zweiten Farbe und
• für die dritte Schiene (L3) drei Nadeln mit dem Garn der ersten Farbe und hierauf folgend drei Nadeln mit dem Garn der zweiten Farbe vorsieht oder einen
sechsten Fadeneinzug aufweist, der
• für die erste Schiene (L1) eine Nadel mit dem Garn der ersten Farbe, hierauf folgend zwei, mit weißem Garn belegte Nadeln und hierauf folgend zwei Nadeln mit dem Garn der zweiten Farbe,
• für die zweite Schiene (L2) eine Nadel mit dem Garn der ersten Farbe und hierauf folgend vier Nadeln mit dem Garn der zweiten Farbe,
• für die dritte Schiene (L3) zwei Nadeln mit dem Garn der ersten Farbe und hierauf folgend drei Nadeln mit dem Garn der zweiten Farbe vorsieht.

9. Fahne nach Anspruch 8, **dadurch gekennzeichnet, daß** im Fadeneinzug jeweils die Anfangsstellung der Legeschiene (L1) auf 1 nach 0, jeweils die Anfangsstellung der Legeschiene (L2) auf 1 nach 2 und jeweils die Anfangsstellung der Legeschiene (L3) auf 0 nach 1 sind.

10. Fahne nach Anspruch 3, **dadurch gekennzeichnet, daß** die Kettenwirkware im Übergangsbereich zwischen zwei aneinanderstoßenden Mustern mit jeweils einer unterschiedlichen Farbe bei der vierten Bindung d) einen
Fadeneinzug, der
• für die erste Schiene (L1) zwei Nadeln mit dem Garn der ersten Farbe und hieran anschließend zwei Nadeln mit dem Garn der zweiten Farbe,
• für die zweite Schiene (L2) zwei Nadeln mit dem Garn der ersten Farbe und hierauf folgend zwei Nadeln mit dem Garn der zweiten Farbe und
• für die dritte Schiene (L3) drei Nadeln mit dem Garn der ersten Farbe und hierauf folgend eine Nadel mit dem Garn der zweiten Farbe, aufweist, und daß
im Fadeneinzug jeweils die Anfangsstellung der Legeschiene (L1) auf 1 nach 0, jeweils die Anfangsstellung der Legeschiene (L2) auf 1 nach 2 und jeweils die Anfangsstellung der Legeschiene L3 auf 0 nach 1 sind.

11. Fahne nach einem der Ansprüche 3 bis 10, **dadurch gekennzeichnet, daß** die Fahne (1) aus Synthesefasern, insbesondere aus multifilen Synthesefasern, besteht.

12. Fahne nach einem der Ansprüche 3 bis 11, **dadurch gekennzeichnet, daß** das Muster aus solchen Synthesefasern, insbesondere aus solchen multifilen Synthesefasern, besteht, die nach einem Ausziehfärbeverfahren gefärbt sind.

13. Fahne nach einem der Ansprüche 3 bis 11, **dadurch gekennzeichnet, daß** das Muster (3, 4) aus solchen Synthesefasern, insbesondere aus solchen multifilen Synthesefasern, besteht, die nach einem Spinndüsenfärbeverfahren gefärbt sind.

14. Fahne nach einem der Ansprüche 3 bis 13, **dadurch gekennzeichnet, daß** die Fahne (1) mindestens ein rechteckiges und insbesondere mindestens ein einfarbiges Muster aufweist.

15. Fahne nach Anspruch 14, **dadurch gekennzeichnet, daß** die Kanten des rechteckigen Musters parallel zum Fahnenrand ausgerichtet sind.

## Claims

1. Use of a flat knitted textile fabric with a pattern provided in and / or on the fabric contrasting in colour with the colour of the fabric, wherein the yarn system forming the pattern (3, 4) has a different colour from the yarn system forming the remaining fabric, and the flat knitted textile fabric consists of a warp-knit fabric, and wherein the pattern is formed simultaneously with the production of the warp-knit fabric, as a flag.

2. Use according to claim 1, wherein the fabric consists of a three-bar warp-knit fabric (2).

3. Flag made of a flat knitted textile fabric with a pattern provided in and / or on the fabric contrasting in colour with the colour of the fabric, wherein the yarn system forming the pattern (3, 4) has a different colour from the yarn system forming the remaining fabric and the flat knitted textile fabric consists of a warp-knit fabric and wherein the pattern is formed simultaneously with the production of the warp-knit fabric, **characterised in that** the flag (1) consists of a three-bar warp-knit fabric (1),
a) in a first binding with the description satin closed - tricot closed, lapping in opposition - fringe open, lapping in opposition or
b) in a second binding with the description weft under (2) - tricot closed, lapping in opposition - fringe open, lapping in opposition or
c) in a third binding with the description velvet closed - tricot closed, lapping in opposition - fringe open, lapping in opposition - or
d) in a fourth binding with the description tricot closed - tricot closed, lapping in opposition - fringe open, lapping in opposition.

4. Flag according to claim 3, **characterised in that** the warp-knit fabric comprises in the transition region between two abutting patterns each of a different colour at the first binding a)
first thread insertion which provides
• for the first bar (L1) two needles with the yarn of the first colour and subsequently two needles with the yarn of the second colour,
• for the second bar (L2) a needle with the yarn of the first colour and subsequently four needles with the yarn of the second colour and
• for the third bar (L3) a needle with the yarn of the first colour and subsequently four needles with the yarn of the second colour, or a
second thread insertion which provides
• for the first bar (L1) two needles with the yarn of the first colour, subsequently an unoccupied needle and subsequently two needles with the yarn of the second colour,
• for the second bar (L2) a needle with the yarn of the first colour and subsequently four needles with the yarn of the second colour and
• for the third bar (L3) a needle with the yarn of the first colour and subsequently four needles with the yarn of the second colour, or a
third thread insertion which provides
• for the first bar (L1) a needle with the yarn of the first colour, subsequently two unoccupied needles and subsequently two needles with the yarn of the second colour,
• for the second bar (L2) a needle with the yarn of the first colour and subsequently four needles with the yarn of the second colour and
• for the third bar (L3) a needle with the yarn of the first colour and subsequently four needles with the yarn of the second colour, or a
fourth thread insertion which provides
• for the first bar (L1) two needles with the yarn of the first colour and subsequently three needles with the yarn of the second colour,
• for the second bar (L2) a needle with the yarn of the first colour and subsequently four needles with the yarn of the second colour and
• for the third bar (L3) a needle with the yarn of the first colour and subsequently four needles with the yarn of the second colour, or a
fifth thread insertion which provides
• for the first bar (L1) two needles with the yarn of the first colour and subsequently three needles with the yarn of the second colour,
• for the second bar (L2) a needle with two yarns of the first colour and subsequently a needle with two yarns of the second colour and subsequently three needles with the yarn of the second colour and
• for the third bar (L3) a needle with the yarn of the first colour and subsequently four needles with the yarn of the second colour, or a
sixth thread insertion which provides
• for the first bar (L1) a needle with the yarn of the first colour, subsequently two needles with a white yarn and subsequently two needles with the yarn of the second colour,
• for the second bar (L2) a needle with the yarn of the first colour and subsequently four needles with the yarn of the second colour,
• for the third bar (L3) a needle with the yarn of the first colour and subsequently four needles with the yarn of the second colour.

5. Flag according to claim 4, **characterised in that** in the first to sixth thread insertions the respective starting position of the guide bar (L1) is 1 to 0, the respective starting position of the guide bar (L2) is 1 to 2 and the respective starting position of the guide bar (L3) is 0 to 1.

6. Flag according to claim 5, **characterised in that** the warp-knit fabric comprises in the transition region between two abutting patterns each of a different colour in the second binding b) a
first thread insertion which provides
• for the first bar (L1) three needles with the yarn of the first colour and subsequently a needle with the yarn of the second colour,
• for the second bar (L2) two needles with the yarn of the first colour and subsequently two needles with the yarn of the second colour and
• for the third bar (L3) three needles with the yarn of the first colour and subsequently a needle with the yarn of the second colour, or a
second thread insertion which provides
• for the first bar (L1) two needles with the yarn of the first colour and subsequently two needles with the yarn of the second colour,
• for the second bar (L2) three needles with the yarn of the first colour and subsequently a needle with the yarn of the second colour and
• for the third bar (L3) three needles with the yarn of the first colour and subsequently a needle with the yarn of the second colour.

7. Flag according to claim 5, **characterised in that** in the first thread insertion the starting position of the guide bar (L1) is 0 to 0, the starting position of the guide bar (L2) is 1 to 2 and the starting position of the guide bar (L3) is 0 to 1 and in the second thread insertion the starting position of the guide bar (L1) is 1 to 2, the starting position of the guide bar (L2) is 0 to 0 and the starting position of the guide bar (L3) is 0 to 1.

8. Flag according to claim 3, **characterised in that** the warp-knit fabric comprises in the transition region between two abutting patterns each of a different colour in the third binding c) a
first thread insertion which provides
• for the first bar (L1) two needles with the yarn of the first colour, subsequently two unoccupied needles and subsequently two needles with the yarn of the second colour,
• for the second bar (L2) two needles with the yarn of the first colour and subsequently four needles with the yarn of the second colour and
• for the third bar (L3) three needles with the yarn of the first colour and subsequently three needles with the yarn of the second colour, or a
second thread insertion which provides
• for the first bar (L1) three needles with the yarn of the first colour and subsequently three needles with the yarn of the second colour,
• for the second bar (L2) two needles with the yarn of the first colour and subsequently four needles with the yarn of the second colour and
• for the third bar (L3) three needles with the yarn of the first colour and subsequently three needles with the yarn of the second colour, or a
third thread insertion which provides
• for the first bar (L1) two needles with the yarn of the first colour, subsequently an unoccupied needle and subsequently three needles with the yarn of the second colour,
• for the second bar (L2) two needles with the yarn of the first colour and subsequently four needles with the yarn of the second colour and
• for the third bar (L3) three needles with the yarn of the first colour and subsequently three needles with the yarn of the second colour, or a
fourth thread insertion which provides
• for the first bar (L1) a needle with the yarn of the first colour, subsequently three unoccupied needles and subsequently two needles with the yarn of the second colour,
• for the second bar (L2) two needles with the yarn of the first colour and subsequently four needles with the yarn of the second colour and
• for the third bar (L3) three needles with the yarn of the first colour and subsequently three needles with the yarn of the second colour, or a
fifth thread insertion which provides
• for the first bar (L1) a needle with the yarn of the first colour, subsequently two needles, each with the yarns of both colours, subsequently three needles with the yarn of the second colour,
• for the second bar (L2) two needles with the yarn of the first colour and subsequently four needles with the yarn of the second colour and
• for the third bar (L3) three needles with the yarn of the first colour and subsequently three needles with the yarn of the second colour, or a
sixth thread insertion which provides
• for the first bar (L1) a needle with the yarn of the first colour, subsequently two needles with a white yarn and subsequently two needles with the yarn of the second colour,
• for the second bar (L2) a needle with the yarn of the first colour and subsequently four needles with the yarn of the second colour and
• for the third bar (L3) two needles with the yarn of the first colour and subsequently three needles with the yarn of the second colour.

9. Flag according to claim 8, **characterised in that** in the thread insertion the respective starting position of the guide bar (L1) is 1 to 0, the respective starting position of the guide bar (L2) is 1 to 2 and the respective starting position of the guide bar (L3) is 0 to 1.

10. Flag according to claim 3, **characterised in that** the warp-knit fabric comprises in the transition region between two abutting patterns, each of a different colour, in the fourth binding d) a
thread insertion which provides
• for the first bar (L1) two needles with the yarn of the first colour and subsequently two needles with the yarn of the second colour,
• for the second bar (L2) two needles with the yarn of the first colour and subsequently two needles with the yarn of the second colour and
• for the third bar (L3) three needles with the yarn of the first colour and subsequently a needle with the yarn of the second colour, and **in that**
in the thread insertion the respective starting position of the guide bar (L1) is 1 to 0, the respective starting position of the guide bar (L2) is 1 to 2 and the respective starting position of the guide bar (L3) is 0 to 1.

11. Flag according to one of the claims 3 to 10, **characterised in that** the flag (1) consists of synthetic fibres, in particular multi-thread synthetic fibres.

12. Flag according to one of the claims 3 to 11, **characterised in that** the pattern consists of synthetic fibres, in particular multi-thread synthetic fibres, which are dyed according to an exhaust dyeing method.

13. Flag according to one of the claims 3 to 11, **characterised in that** the pattern (3, 4) consists of synthetic fibres, in particular multi-thread synthetic fibres, which are dyed according to a spinning nozzle dyeing method.

14. Flag according to one of the claims 3 to 13, **characterised in that** the flag (1) comprises at least one rectangular and in particular at least one single-colour pattern.

15. Flag according to claim 14, **characterised in that** the edges of the rectangular pattern are parallel to the flag edge.

## Revendications

1. Utilisation d'un produit plat textile tricoté rectiligne pourvu d'un patron dans et/ou sur le produit plat, se distinguant de la couleur du produit plat par sa propre couleur, le système de fils formant le patron (3, 4) présentant une autre couleur que le système de fils constituant le reste du produit plat, et le produit plat textile tricoté rectiligne se composant d'un tricot de métier chaîne et le patron étant produit en même temps que la fabrication du tricot de métier chaîne, sous forme de bannière.

2. Utilisation selon la revendication 1, le produit plat se composant d'un tricot de métier chaîne (2) à trois barres.

3. Bannière constituée d'un produit plat textile tricoté rectiligne pourvu d'un patron dans et/ou sur le produit plat, se distinguant de la couleur du produit plat par sa propre couleur, le système de fils formant le patron (3, 4) présentant une autre couleur que le système de fils, constituant le reste du produit plat et le produit plat textile tricoté rectiligne se composant d'un tricot de métier chaîne et le patron étant produit en même temps que la fabrication du tricot de métier chaîne, **caractérisé en ce que** la bannière (1) se compose d'un tricot de métier chaîne (2) à trois barres
a) dans une première liaison avec la désignation satin fermé - tricot fermé, en sens opposé - frange ouverte, en sens opposé ou
b) dans une deuxième liaison avec la désignation trame sous (2) tricot fermé, en sens opposé - frange ouverte, en sens opposé ou
c) dans une troisième liaison avec la désignation velours fermé - tricot fermé, en sens opposé - frange ouverte, en sens opposé - ou
d) dans une quatrième liaison avec la désignation tricot fermé - tricot fermé , en sens opposé - frange ouverte, en sens opposé.

4. Bannière selon la revendication 3, **caractérisée en ce que** le tricot de métier chaîne présente dans la zone de transition entre deux patrons contigus avec toujours une couleur différente pour la première liaison a) un premier passage du brin, qui prévoit
• pour la première barre (L1) trois aiguilles avec le fil de la première couleur et ensuite deux aiguilles avec le fil de la deuxième couleur,
• pour la deuxième barre (L2) une aiguille avec le fil de la première couleur et ensuite quatre aiguilles avec le fil de la deuxième couleur,
• pour la troisième barre (L3) une aiguille avec le fil de la première couleur et ensuite quatre aiguilles avec le fil de la deuxième couleur, ou présente un deuxième passage du brin, qui prévoit
• pour la première barre (L1) deux aiguilles avec le fil de la première couleur, puis une aiguille non garnie puis deux aiguilles avec le fil de la deuxième couleur,
• pour la deuxième barre (L2) une aiguille avec le fil de la première couleur et ensuite quatre aiguilles avec le fil de la deuxième couleur et
• pour la troisième barre (L3) une aiguille avec le fil de la première couleur et ensuite quatre aiguilles avec le fil de la deuxième couleur, ou présente un troisième passage du brin, qui prévoit
• pour la première barre (L1) une aiguille avec le fil de la première couleur, puis deux aiguilles non garnies et ensuite deux aiguilles avec le fil de la deuxième couleur,
• pour la deuxième barre (L2) une aiguille avec le fil de la première couleur et ensuite quatre aiguilles avec le fil de la deuxième couleur et
• pour la troisième barre (L3) une aiguille avec le fil de la première couleur et ensuite quatre aiguilles avec le fil de la deuxième couleur, ou présente un quatrième passage du brin, qui prévoit
• pour la première barre (L1) deux aiguilles avec le fil de la première couleur et ensuite trois aiguilles avec le fil de la deuxième couleur,
• pour la deuxième barre (L2) une aiguille avec le fil de la première couleur et ensuite quatre aiguilles avec le fil de la deuxième couleur et
• pour la troisième barre (L3) une aiguille avec le fil de la première couleur et ensuite quatre aiguilles avec le fil de la deuxième couleur, ou présente un cinquième passage du brin, qui prévoit
• pour la première barre (L1) deux aiguilles avec le fil de la première couleur et ensuite trois aiguilles avec le fil de la deuxième couleur,
• pour la deuxième barre (L2) une aiguilles avec deux fils de la première couleur et ensuite une aiguille avec deux fils de la deuxième couleur, puis trois aiguilles avec le fil de la deuxième couleur et
• pour la troisième barre (L3) une aiguille avec le fil de la première couleur et ensuite quatre aiguilles avec le fil de la deuxième couleur, ou présente un sixième passage du brin, qui prévoit
• pour la première barre (L3) une aiguille avec le fil de la première couleur, puis deux aiguilles garnies d'un fil blanc et ensuite deux aiguilles avec le fil de la deuxième couleur,
• pour la deuxième barre (L2) une aiguille avec le fil de la première couleur et ensuite quatre aiguilles avec le fil de la deuxième couleur,
• pour la troisième barre (L3) une aiguille avec le fil de la première couleur et ensuite quatre aiguilles avec le fil de la deuxième couleur.

5. Bannière selon la revendication 4, **caractérisée en ce que** pour le premier au sixième passage du brin la position de départ de la barre à passettes (L1) est toujours dans le sens 1 vers 0, la position de départ de la barre à passettes (L2) est toujours dans le sens 1 vers 2 et la position de départ de la barre à passettes (L3) est toujours dans le sens 0 vers 1.

6. Bannière selon la revendication 5, **caractérisée en ce que** le tricot de métier chaîne présente dans la zone de transition entre deux patrons contigus avec toujours une couleur différente pour la deuxième liaison b) un premier passage du brin, qui présente
• pour la première barre (L1) trois aiguilles avec le fil de la première couleur et ensuite une aiguille avec le fil de la deuxième couleur,
• pour la deuxième barre (L2) deux aiguilles avec le fil de la première couleur et ensuite deux aiguilles avec le fil de la deuxième couleur et
• pour la troisième barre (L3) trois aiguilles avec le fil de la première couleur et ensuite une aiguille avec le fil de la deuxième couleur ou bien un deuxième passage du brin, qui prévoit
• pour la première barre (L1) deux aiguilles avec le fil de la première couleur et ensuite deux aiguilles avec le fil de la deuxième couleur,
• pour la deuxième barre (L2) trois aiguilles avec le fil de la première couleur et ensuite une aiguille avec le fil de la deuxième couleur et
• pour la troisième barre (L3) trois aiguilles avec le fil de la première couleur et ensuite une aiguille avec le fil de la deuxième couleur.

7. Bannière selon la revendication 5, **caractérisé en ce que** dans le premier passage du brin la position de départ de la barre à passettes (L1) est dans le sens 0 vers 0, la position de départ de la barre à passettes (L2) est dans le sens 1 vers 2 et la position de départ de la barre à passettes (L3) est dans le sens 0 vers 1 et dans le deuxième passage du brin la position de départ de la barre à passettes (L1) est dans le sens 1 vers 2, la position de départ de la barre à passettes (L2) est dans le sens 0 vers 0 et la position de départ de la barre à passettes (L3) est dans le sens 0 vers 1.

8. Bannière selon la revendication 3, **caractérisé en ce que** le tricot de métier chaîne présente dans la zone de transition entre deux patrons contigus avec toujours une couleur différente pour la troisième liaison c) un premier passage du brin, qui présente
• pour la première barre (L1) deux aiguilles avec le fil de la première couleur, puis deux aiguilles non garnie et ensuite deux aiguilles avec le fil de la deuxième couleur,
• pour la deuxième barre (L2) deux aiguilles avec le fil de la première couleur et ensuite quatre aiguilles avec le fil de la deuxième couleur et
• pour la troisième barre (L3) trois aiguilles avec le fil de la première couleur, puis trois aiguilles avec le fil de la deuxième couleur ou bien un deuxième passage du brin, qui présente
• pour la première barre (L1) trois aiguilles avec le fil de la première couleur et ensuite trois aiguilles avec le fil de la deuxième couleur,
• pour la deuxième barre (L2) deux aiguilles avec le fil de la première couleur et ensuite quatre aiguilles avec le fil de la deuxième couleur et
• pour la troisième barre (L3) trois aiguilles avec le fil de la première couleur et ensuite trois aiguilles avec le fil de la deuxième couleur ou bien un troisième passage du brin, qui prévoit
• pour la première barre (L1) deux aiguilles avec le fil de la première couleur, puis une aiguille non garnie et ensuite trois aiguilles avec le fil de la deuxième couleur,
• pour la deuxième barre (L2) deux aiguilles avec le fil de la première couleur et ensuite quatre aiguilles avec le fil de la deuxième couleur et
• pour la troisième barre (L3) trois aiguilles avec le fil de la première couleur et ensuite trois aiguilles avec le fil de la deuxième couleur ou bien un quatrième passage du brin, qui prévoit
• pour la première barre (L1) une aiguille avec le fil de la première couleur, puis trois aiguilles non garnies et ensuite deux aiguilles avec le fil de la deuxième couleur,
• pour la deuxième barre (L2) deux aiguilles avec le fil de la première couleur et ensuite quatre aiguilles avec le fil de la deuxième couleur et
• pour la troisième barre (L3) trois aiguilles avec le fil de la première couleur et ensuite trois aiguilles avec le fil de la deuxième couleur ou bien un cinquième passage du brin, qui présente
• pour la première barre (L1) une aiguille avec le fil de la première couleur, puis deux aiguilles, toujours avec les fils des deux couleurs, puis trois aiguilles avec le fil de la deuxième couleur,
• pour la deuxième barre (L2) deux aiguilles avec le fil de la première couleur et ensuite quatre aiguilles avec le fil de la deuxième couleur et
• pour la troisième barre (L3) trois aiguilles avec le fil de la première couleur et ensuite trois aiguilles avec le fil de la deuxième couleur ou bien un sixième passage du brin, qui prévoit
• pour la première barre (L1) une aiguille avec le fil de la première couleur, puis deux aiguilles garnies de fil blanc et ensuite deux aiguilles avec le fil de la deuxième couleur,
• pour la deuxième barre (L2) une aiguille avec le fil de la première couleur et ensuite quatre aiguilles avec le fil de la deuxième couleur,
• pour la troisième barre (L3) deux aiguilles avec le fil de la première couleur et ensuite trois aiguilles avec le fil de la deuxième couleur.

9. Bannière selon la revendication 8, **caractérisé en ce que** dans le premier passage du brin la position de départ de la barre à passettes (L1) est toujours dans le sens 1 vers 0, la position de départ de la barre à passettes (L2) est toujours dans le sens 1 et 2 et la position de départ de la barre à passettes (L3) est toujours dans le sens 0 vers 1.

10. Bannière selon la revendication 3, **caractérisé en ce que** le tricot de métier chaîne présente dans la zone de transition entre deux patrons contigus avec toujours une couleur différente pour la quatrième liaison d) un premier passage du brin, qui présente
• pour la première barre (L1) deux aiguilles avec le fil de la première couleur et ensuite deux aiguilles avec le fil de la deuxième couleur,
• pour la deuxième barre (L2) deux aiguilles avec le fil de la première couleur et ensuite deux aiguilles avec le fil de la deuxième couleur et
• pour la troisième barre (L3) trois aiguilles avec le fil de la première couleur et ensuite une aiguille avec le fil de la deuxième couleur, et que dans le premier passage du brin la position de départ de la barre à passettes (L1) est toujours dans le sens 1 vers 0, la position de départ de la barre à passettes (L2) est toujours dans le sens 1 et 2 et la position de départ de la barre à passettes (L3) est toujours dans le sens 0 vers 1.

11. Bannière selon l'une quelconque des revendications 3 à 10, **caractérisée en ce que** la bannière se compose de fibres synthétiques, en particulier de fibres synthétiques multifilaires.

12. Bannière selon l'une quelconque des revendications 3 à 11, **caractérisée en ce que** le patron se compose desdites fibres synthétiques, en particulier desdites fibres synthétiques multifilaires, qui sont colorés selon un procédé de coloration par étirage.

13. Bannière selon l'une quelconque des revendications 3 à 11, **caractérisée en ce que** le patron (3, 4) se compose desdites fibres synthétiques, en particulier desdites fibres synthétiques multifilaires, qui sont colorés selon un procédé de coloration par buses de filage.

14. Bannière selon l'une quelconque des revendications 3 à 13, **caractérisée en ce que** la bannière (1) présente au moins un patron rectangulaire et en particulier au moins un patron unicolore.

15. Bannière selon la revendication 14, **caractérisée en ce que** les tranches du patron rectangulaire sont parallèles au bord de la bannière.
